# EUROPÄISCHE PATENTSCHRIFT

(11) **EP 0 860 276 B1**
(45) Veröffentlichungstag und Bekanntmachung des Hinweises auf die Patenterteilung: **16.10.2002**
(21) Anmeldenummer: 97121396.2
(22) Anmeldetag: 05.12.1997
(51) Int. Cl.: B41F 33/00

(54) **Vorrichtung und Verfahren zur Durchführung von qualitätsmanagement**
Device and method for quality control
Procédé et dispositif de contrôle de qualité

(30) Priorität: 19.02.1997 DE 19706412
(43) Veröffentlichungstag der Anmeldung: 26.08.1998
(73) Patentinhaber: Baldwin Germany GmbH, 86165 Augsburg (DE)
(72) Erfinder: Birkenfeld, Andreas, 86424 Dinkelscherben (DE); Reichel-Langer, Karl-Heinz, 86650 Wemding (DE)
(74) Vertreter: Munk, Ludwig, Dipl.-Ing.

(56) Entgegenhaltungen:
- EP-A- 0 228 347
- EP-A- 0 741 032
- WO-A-95/11806
- DE-A- 4 321 177
- US-A- 3 376 426

## Beschreibung

Die Erfindung betrifft eine Vorrichtung und ein Verfahren zur Durchführung von Qualitätsmanagement beim Drucken mit einer Rollenrotationsdruckmaschine.

In der Praxis ist es bisher üblich, von Zeit zu Zeit ein Probeexemplar zu entnehmen und zu vermessen. Eine lückenlose Erfassung der gedruckten Exemplare ist somit nicht gegeben. Darüber hinaus besteht eine Unsicherheit bezüglich der Zuordnung der Ergebnisse zum Produktionsfortgang, da eine Kennzeichnung der Exemplare nicht automatisch erfolgt.

Für Bogenrotationsdruckmaschinen ist bereits ein in einer Verlängerung der Bogenauslage angeordnetes Bogeninspektionssystem vorgeschlagen worden, bei dem jeder ausgelegte Bogen mittels mehrerer Videokameras fotografiert und mit einem sogenannten Masterbogen verglichen wird. Abweichungen der produzierten Qualität von der Qualität des Masterbogens werden angezeigt. Im Falle unzulässiger Abweichungen kann eine Markierung oder Aussonderung der betreffenden Bogen erfolgen. Eine Protokollierung der gemessenen Werte erfolgt nicht.

Die Arbeitsgeschwindigkeit der hier verwendeten Videokameras, die praktisch den ganzen Bogen erfassen, ist vergleichsweise gering. Schon aus diesem Grund ist die bekannte Anordnung für Rollenrotationsdruckmaschinen nicht geeignet. Bei einer Bogenrotationsdruckmaschine spielt die vergleichsweise geringe Arbeitsgeschwindigkeit der Videokameras weniger Rolle, da hier ohnehin nur vergleichsweise geringe Produktionsgeschwindigkeiten erreicht werden. Hinzu kommt, daß mit Videokameras die spektrale Verteilung mit vertretbarem Aufwand nicht erfassbar ist. Es werden daher nur die Grundfarben erfasst. Hierzu sind entsprechende Filter vorgesehen. Die Zwischenbereiche zwischen den drei Grundfarben müssen interpoliert werden. Dies führt jedoch zu einer vergleichsweise großen Ungenauigkeit.

Aus der EP 0741 032 A2 ergibt sich eine Rollenrotationsdruckmaschine mit einem über der Breite der Bedruckstoffbahn verstellbaren Messkopf, der einen CCD-Sensor und eine Blitzlichteinrichtung umfasst und mittels eines der Rollenrotationsdruckmaschine zugeordneten Encoders produktabhängig aktivierbar ist, und mit einer Steuereinrichtung mit einem Eingang für die Messsignale des Messkopfes. Diese Anordnung dient zur Steuerung der Farbdosiereinrichtung der Rollenrotationsdruckmaschine in Abhängigkeit von während des Drucks aufgenommenen Messwerten. Bei der bekannten Anordnung werden hierzu Testbilder abgetastet, die sich an einer bestimmten Stelle im Bereich des vorderen oder hinteren Rands des Druckbilds befinden. Der Messkopf ist dementsprechend nicht verstellbar. Die bei der bekannten Anordnung vorgesehenen CCD-Sensoren können die Farbdichte erfassen. Die Erfassung der spektralen Verteilung ist nicht vorgesehen. Die bekannten Anordnung ist daher zur nachträglichen Erbringung eines exakten Qualitätsnachweises nicht geeignet.

Aus der EP 0228 347 A1 ergibt sich eine Vorrichtung zur Farbauftragssteuerung bei einer Bogenrotationsdruckmaschine. Bei dieser bekannten Anordnung ist zwar ein verstellbarer Messkopf vorgesehen, der jedoch nur mit einem Spektrometer zur Aufnahme der spektralen Verteilung ausgestattet ist. Von der Farbdichte abhängige Messwerte werden nicht aufgenommen. Auch hiermit ist ein nachträglicher, exakter Qualitätsnachweis nicht erbringbar.

Es ist die Aufgabe der vorliegenden Erfindung, eine Vorrichtung und ein Verfahren für Qualitätsmanaging bei Rollenrotationsdruckmaschinen so auszubilden, daß eine Inline-Messung ohne Beschränkung der Produktionsgeschwindigkeit sowie eine hohe Genauigkeit gewährleistet sind.

Die vorrichtungsmäßige Lösung dieser Aufgabe ist im Anspruch 1, und die Verfahrensmäßige Lösung ist im Anspruch 8 angegeben.

Infolge der seitlichen Verstellbarkeit der Meßköpfe und ihrer Triggerung durch den Encoder kann praktisch jede Position auf der bedruckten Bahn erreicht werden. Es ist daher möglich, kritische Bereich auszuwählen und diesen einen Meßkopf zuzuordnen. Die Messung erfolgt dabei über das gesamte sichtbare Spektrum, so daß auch in den Zwischenbereichen zwischen den drei Grundfarben hohe Genauigkeiten erreicht werden. Da die gemessenen Werte fortlaufend erfaßt und aufgezeichnet werden, sind in vorteilhafter Weise eine exakte Kontrolle und insbesondere ein exakter Qualitätsnachweis möglich, sofern der Kunde nachträglich die Qualität beanstanden sollte, was beim Druck großflächiger Anzeigen etc. vielfach vorkommen soll. Die Speicherung der Meßwerte über der ganzen Produktionsdauer ermöglicht in vorteilhafter Weise nach Beendigung der Produktion verschiedene Darstellungen, aus denen vorhandene Abweichungen auf einen Blick erkennbar sind. Gleichzeitig ist es aber auch möglich, die Meßergebnisse schon während der laufenden Produktion zu überwachen und im Falle von Überschreitungen von vorher festgelegten Toleranzgrenzen so einzugreifen, daß die vorgegebenen Toleranzen wieder eingehalten werden und Makulatur gekennzeichnet bzw. ausgesondert wird. Mit den erfindungsgemäßen Maßnahmen wird daher die oben genannte Aufgabe auf höchst wirtschaftliche Weise gelöst.

Vorteilhafte Ausgestaltungen und zweckmäßige Fortbildungen der übergeordneten Maßnahmen sind in den Unteransprüchen angegeben und aus der nachstehenden Beispielsbeschreibung anhand der Zeichnung entnehmbar.

In der nachstehend beschriebenen Zeichnung zeigen:
- Figur 1: eine schematische Darstellung einer erfindungsgemäßen Vorrichtung mit Signalflußpfeilen,
- Figur 2: ein Beispiel für eine einer Meßstelle zugeordnete Farbortdarstellung,
- Figur 3: ein Beispiel für ein einer Meßstelle zugeordnetes Zeit-Dichte-Diagramm und
- Figur 4: ein Beispiel für ein einer Meßstelle zugeordnetes Spektralverteilungs-Diagramm.

In Figur 1 ist eine lediglich durch ihr letztes Druckwerk repräsentierte Rollenrotationsdruckmaschine 1 angedeutet, mittels der eine Bedruckstoffbahn 2 bedruckt wird. Bei der Rollenrotationsdruckmaschine 1 kann es sich um eine Offset-Rollenrotationsmaschine handeln. Der Aufbau und die Wirkungsweise derartiger Maschinen sind an sich bekannt und bedürfen daher im vorliegenden Zusammenhang keiner näheren Erläuterung mehr.

Der Rollenrotationsdruckmaschine 1 ist ein Trockner 3 nachgeordnet, dem eine hier nicht näher dargestellte Kühleinrichtung nachgeordnet sein kann. Anschließend läuft die Bedruckstoffbahn 2 in einen hier lediglich durch einen Falztrichter angedeuteten Falzapparat 4 ein.

Im Bereich zwischen dem Trockner 3 bzw. der diesem zugeordneten Kühleinrichtung und dem Falzapparat 4 passiert die Bedruckstoffbahn 2 eine hier aus mehreren Meßköpfen 5 bestehende Meßeinrichtung. Zur Vermeidung einer starken Bahnauslenkung durch Flattern etc. ist der Meßeinrichtung ein vergleichsweise kurzer, durch zwei Umlenkwalzen 6 begrenzter Bahnabschnitt zugeordnet.

Mit Hilfe der Meßköpfe 5 werden in ausgewählten Punkten bzw. Punktbereichen 7 des auf der Bedruckstoffbahn 2 periodisch wiederkehrenden Druckbilds gleichzeitig jeweils die Farbdichte und die spektrale Verteilung der Farbe gemessen. Die Meßköpfe sind hierzu seitlich verschiebbar auf quer zur Laufrichtung der Bedruckstoffbahn 2 verlaufenden Traversen 8 angeordnet und manuell und/oder durch zugeordnete Antriebsmotoren entlang der Traversen 8 verstellbar. Um den zugeordneten Meßpunkt zu erreichen, werden die Meßköpfe 5 entlang der zugeordneten Traverse 8 entsprechend der seitlichen Koordinate des zugeordneten Meßpunkts verschoben. In Umfangsrichtung wird der Meßpunkt durch einen von der Rollenrotationsdruckmaschine 1 betätigbaren, hochauflösenden Encoder 9 vorgegeben, der den Triggerpunkt zum Auslösen jedes Meßkopfes 5 am jeweils zugehörigen Meßpunkt liefert.

Die Meßköpfe 5 enthalten ein Spektrometer, das bei jeder Auslösung gleichzeitig die Farbdichte und die spektrale Verteilung der Farbe im zugeordneten Meßfeld 7 erfaßt. Die Auslösung erfolgt jedesmal, wenn das auf der Bedruckstoffbahn 2 periodisch wiederkehrende Meßfeld 7 unter dem zugeordneten Meßkopf 5 vorbeiläuft.

Um eine zuverlässige Messung zu gewährleisten, enthalten die Meßköpfe 5 auch eine Belichtungseinrichtung. Diese kann als dauernd leuchtende Quarzlampe oder vorzugsweise als zusammen mit dem Spektrometer periodisch auslösbarer Blitz ausgebildet sein, was eine hohe Lichtintensität bei vergleichsweise geringem Energiebedarf ergibt.

Der Meßeinrichtung ist eine Steuereinrichtung zugeordnet. Diese umfaßt eine einen Aufzeichnungsspeicher 10 enthaltende, die Signale des Encoders 9 empfangende und eine Schnittstelle zum Bediener, beispielsweise in Form einer Eingabetastatur 11 aufweisende Zentraleinheit 12 und eine von dieser ansteuerbare, nachgeordnete Untereinheit 13 zur lokalen Bedienung der Meßköpfe 5. Mit Hilfe der Zentraleinheit 12 werden anhand der durch die Bedienungsperson und den Encoder 9 gelieferten Befehle die Steuersignale zur Einstellung und Aktivierung der Meßköpfe 5 ermittelt. Die Bedienungsperson gibt dabei praktisch nur die Koordinaten des jeweiligen Meßpunkts ein. Die genannten Steuersignale gehen über die Signalleitung 14 an die nachgeordnete Untereinheit 13, durch welche die Meßköpfe 5 lokal bedient werden. Zur Abkürzung der seitlichen Einstellung der Meßköpfe 5 kann eine manuelle Voreinstellung erfolgen, so daß anschließend nur noch eine motorische Feineinstellung nötig ist.

Während des Betriebs werden durch die Untereinheit 13 gleichzeitig die von den Meßköpfen 5 gelieferten Daten so aufbereitet, daß sie über eine geeignete Schnittstelle an die Zentraleinheit 12 übergeben werden können. Im dargestellten Beispiel ist dies durch die in beide Richtungen weisenden Pfeile der Signalleitung 14 angedeutet. Die an die Zentraleinheit 12 übergebenen Daten werden von der Zentraleinheit 12 nach Farbdichte und spektraler Verteilung aufbereitet und im Aufzeichnungsspeicher 10 über die Dauer der Produktion laufend abgespeichert.

Um bei den von den Meßköpfen 5 durchgeführten Messungen eine hohe Genauigkeit zu gewährleisten, wird parallel zur von den Meßköpfen 5 ausgeführten Messung eine Referenzmessung ausgeführt. Die entsprechende Referenzmesseinrichtung 15 ist hier der Untereinheit 13 zugeordnet.

Eine weitere Maßnahme zur Erzielung einer hohen Genauigkeit besteht darin, daß die Meßergebnisse beeinflussende Temperaturschwankungen ausgeglichen werden. Hierzu ist eine ebenfalls der Untereinheit 13 zugeordnete Kompensationseinrichtung 15a vorgesehen, welche die im Meßbereich auftretenden Temperaturschwankungen nach einem vorgegebenen Programm rechnerisch ausgleichen kann. Die Temperaturerfassung kann über die Dunkelwerte der Meßköpfe 5 erfolgen, so daß zusätzliche Temperaturfühler nicht benötigt werden.

Außerdem sollen durch Falschlicht verursachte Fehler weitestgehend ausgeschlossen werden. Um dies zu bewerkstelligen, werden die Meßköpfe 5 jeweils mit einem röhrenförmigen Gehäuse versehen, das mit seiner vorderen Öffnung nahe an die Papierbahn 2 angestellt wird, so daß sich nur ein geringer Spalt ergibt, durch den wenig Falschlicht eindringen kann. Gleichzeitig wird der Durchmesser der röhrenförmigen Gehäuse der Meßköpfe 5 größer als der Durchmesser des erfaßbaren Meßfeldes gewählt, wodurch die Intensität des im Bereich des Meßfeldes noch vorhandenen Falschlichts abgeschwächt wird. Außerdem wird die Stärke des von der Belichtungseinrichtung abgegebenen Lichts sehr hoch eingestellt, wodurch die Wirkung von Falschlicht an Bedeutung verliert. Zur Ausschaltung von Reflexionen bei glänzendem Hintergrund wird das Beleuchtungslicht über Glasfasern unter einem Winkel von vorzugsweise 45° zur Papieroberfläche zugeführt.

Die aktuellen Werte der von den Meßköpfen 5 durchgeführten Messungen werden gegebenenfalls nach entsprechender Bereinigung zweckmäßig angezeigt. Hierzu ist eine von der Zentraleinheit 12 der Steuereinrichtung steuerbare Anzeigeeinrichtung 16 vorgesehen. Jedem Meßkopf 5 kann dabei ein eigenes Anzeigefeld zugeordnet sein.

Im dargestellten Beispiel ist die Zentraleinheit 12 der Steuereinrichtung auch mit der Steuereinrichtung 17 der Rollenrotationsdruckmaschine 1 verknüpft, wie durch die Signalleitung 18 angedeutet ist. Hierdurch kann an die Steuereinrichtung 17 der Rollenrotationsdruckmaschine 1 eine Fehlermeldung gegeben werden, sobald die aktuellen Meßwerte der Meßköpfe 5 eine der Zentraleinheit 12 der Steuereinrichtung vorgegebene Toleranzgrenze überschreiten. Mit Hilfe der druckmaschinenseitigen Steuereinrichtung 17 können in einem derartigen Fall Gegenmaßnahmen eingeleitet werden, z.B. kann auf die Einstellung der Farbwerke eingewirkt werden, wie in Figur 1 durch eine Signalleitung 19 angedeutet ist. Gleichzeitig kann eine Alarmeinrichtung 20 zur Alarmierung des Druckpersonals betätigt werden. Außerdem ist es natürlich möglich die betroffenen Produkte zu kennzeichnen, indem mit geeigneter Farbe beaufschlagbare Sprühdüsen geöffnet werden, oder auszusondern, indem die Makulaturschleusen geöffnet werden.

Nach Beendigung der Produktion kann eine Auswertung der im Aufzeichnungsspeicher 10 gespeicherten Informationen nach verschiedenen Kriterien erfolgen. Sinnvoll und aussagekräftig ist dabei eine Auswertung nach dem sogenannten Farbort der jeweiligen Meßstelle, wobei den drei Grundfarben zugeordnete Vektoren Verwendung finden. Ein entsprechendes Diagramm liegt der Figur 2 zugrunde. Dieses Diagramm zeigt die Entwicklung der Farbe über die Fortdruckdauer. Der Punkt 21 charakterisiert praktisch den Idealwert. Das den Punkt 21 umgebenende Feld 22 charakterisiert den Spektralbereich, innerhalb dessen die Farbe sich bewegt hat. Hierbei ist auf einen Blick erkennbar, ob ein Toleranzbereich, beispielsweise inform eines um den Punkt 21 gezogenen Kreises, eingehalten worden ist oder nicht.

Eine weitere Möglichkeit ist, die Entwicklung der Farbdichte über der Zeit aufzuzeichnen. Ein derartiges Zeit-Dichte-Diagramm liegt der Figur 3 zugrunde. Im dargestellten Beispiel sind die Verläufe der Farbdichten der drei Grundfarben über der Produktionszeit angegeben. Die Linien 23 charakterisieren dabei den idealen Verlauf. Die Kurven 24 zeigen den tatsächlichen Verlauf.

Die Figur 4 enthält eine Spektralverteilungskurve 25, aus der sich die spektrale Verteilung aller im zugeordneten Meßbereich auftretenden Farben über dem gesamten sichtbaren Spektrum ergibt. Dabei kann die spektrale Verteilung einzelner Messungen oder eine Integration über mehrere oder alle Messungen dargestellt werden.

Die Erfindung bildet somit ein wichtiges Element eines zuverlässigen Qualitätsmanagements. Insbesondere bietet die Erfindung die Möglichkeit, die produzierte Qualität auch im Nachhinein exakt nachzuweisen, wodurch unberechtigten Beanstandungen begründet entgegen getreten werden kann.

## Patentansprüche

1. Vorrichtung zur Durchführung von Qualitätsmanagement bei der Herstellung von Druckprodukten mittels einer Rollenrotationsdruckmaschine (1) mit wenigstens einem über der Breite der Bedruckstoffbahn (2) verstellbaren Messkopf (5), der ein rohrförmiges Gehäuse mit einem den Durchmesser eines jeweils zugeordneten Messfelds (7) übersteigenden Durchmesser aufweist sowie ein Spektrometer und eine Belichtungsquelle enthält und mittels eines der Rollenrotationsdruckmaschine zugeordneten Encoders (9) produktabhängig aktivierbar ist und der die Farbdichte und die spektrale Verteilung der Farbe im zugeordneten Messfeld erfasst, und mit einer Steuereinrichtung (12,13), mittels der die Messsignale jedes Messkopfes (5) fortlaufend protokollierbar und speicherbar sind.

2. Vorrichtung nach Anspruch 1, **dadurch gekennzeichnet, daß** mehrere über der Breite der Bedruckstoffbahn (2) verstellbare Messköpfe (5) vorgesehen sind, die vorzugsweise auf quer zur Laufrichtung der Bedruckstoffbahn (2) angeordneten Traversen (8) aufgenommen und motorisch verstellbar sind, und die vorzugsweise manuell voreinstellbar sind.

3. Vorrichtung nach einem der vorhergehenden Ansprüche, **dadurch gekennzeichnet, daß** die Belichtungsquelle der Meßköpfe (5) als Blitzeinrichtung ausgebildet ist.

4. Vorrichtung nach einem der vorhergehenden Ansprüche, **dadurch gekennzeichnet, daß** wenigstens eine Referenzmeßeinrichtung (15) und/oder Temperaturschwankungs-Kompensationseinrichtung (15a) vorgesehen ist.

5. Vorrichtung nach einem der vorhergehenden Ansprüche, **dadurchgekennzeichnet, daß** die Steuereinrichtung eine die Signale des Encoders (9) empfangende, einen Aufzeichnungsspeicher (10) enthaltende Zentraleinheit (12) und eine mit dieser kommunizierende, den Meßköpfen (5) zugeordnete Untereinheit (13) aufweist, wobei vorzugsweise die Zentraleinheit (12) eine Bedienungseinrichtung(11) und die Zentraleinheit (12) eine Anzeigeeinrichtung (16) aufweisen und die Zentraleinheit (12) mit der der Rollenrotationsdruckmaschine (1) zugeordneten Steuereinrichtung (17) gekoppelt ist.

6. Vorrichtung nach Anspruch 5, **dadurch gekennzeichnet, daß** in Abhängigkeit von Signalen der Zentraleinheit (12) eine Alarmeinrichtung (20) betätigbar und/oder die Farbwerkseinstellung der Rollenrotationsdruckmaschine (1) veränderbar ist

7. Vorrichtung nach einem der vorhergehenden Ansprüche, **dadurch gekennzeichnet, daß** die Meßköpfe (5) im Bereich zwischen einer Trocknungs- und/oder Kühleinrichtung (3) und einem nachgeordneten Falzapparat (4) angeordnet sind.

8. Verfahren zur Durchführung von Qualitätsmanagement beim Drucken mit einer Rollenrotationsdruckmaschine (1) unter Verwendung einer Vorrichtung nach einem der vorhergehenden Ansprüche, wobei an wenigstens einem ausgewählten Punkt des periodisch wiederkehrenden Druckbilds eine periodisch wiederkehrende, gleichzeitige Messung von Farbdichte und spektraler Verteilung durchgeführt wird, wobei die Meßergebnisse über die Dauer der Produktion fortlaufend erfasst und gespeichert werden und wobei zumindest nach Beendigung der Produktion eine Auswertung der Meßergebnisse nach vorgegebenen Kriterien erfolgt, wobei vorzugsweise eine Auswertung der Meßergebnisse nach dem Farbort erfolgt und/oder ein Zeit-Dichte-Diagramm erstellt wird.

9. Verfahren nach Anspruch 8, **dadurch gekennzeichnet, daß** eine Darstellung der Spektralverteilung einzelner Messungen und/oder eine Integration über mehrere Messungen erfolgt.

10. Verfahren nach einem der vorhergehenden Ansprüche 8 oder 9, **dadurch gekennzeichnet, daß** bezüglich einzelner Kriterien Toleranzgrenzen vorgegeben werden und daß eine laufende Auswertung bezüglich dieser Kriterien erfolgt, wobei während der Produktion beim Überschreiten der Toleranzgrenzen auf die Rollenrotationdruckmaschine (1) eingewirkt und/oder die Makulaturschleusen geöffnet werden.

## Claims

1. Device for carrying through quality management while printing a web (2) on a rotational roller printing machine (1) with at least one measuring head (5) which is adjustable over the with of the printed web (2) and contains a tube-shape housing with a diameter exceeding the diameter of the assigned measuring field and a spectrometer and a light source and which can be activated depending on the product by means of an encoder (9) assigned to the rotational roller printing machine and which receives the colour density and spectral distribution of the colour in the assigned measuring field and with a control device (12,13) by means of which measuring signals of each measuring head (5) can be continuously recorded and stored.

2. Device according to claim 1, **characterized in that** several measuring heads (5) are provided which are adjustable over the width of the printed web (2) and which preferably are arranged on cross pieces (8) which are arranged horizontally to the direction of the web (2) and which can preferably be adjusted by means of a motor, whereby the measuring heads (5) preferably can be preset manually.

3. Device according to one of the preceding claims, **characterized in that** the light source of the measuring heads (5) is a flash.

4. Device according to one of the preceding claims, **characterized in that** at least one device for reference measuring (15) and/or a device for compensating temperature fluctuations (15a) is provided.

5. Device according to one of the preceding claims, **characterized in that** the control device comprises a central processing unit (12) which receives the signals of the encoder (9) and contains a recording memory (10) and **in that** the control device further contains a sub-unit (13) assigned to the measuring heads (5) which communicates with the central unit, whereby the central processing unit (12) preferably has an operating device (11) and a display unit (16) and whereby the central processing unit (12) is connected to the control unit (17), assigned to the rotational roller printing machine (1).

6. Device according claim 5, **characterized in that** depending on the signals from the central processing unit 12an alarm unit (20) can be operated and/or the setting of the colour system of the rotational roller printing machine can be changed.

7. Device according to one of the preceding claims, **characterized in that** the measuring heads (5) are arranged within an area between a dryer and/or cooler (3) and a folder (4).

8. Process for carrying through quality management while printing on a rotational roller printing machine (1) and using a device according one of the preceding claims, where a periodic, simultaneous measurement of colour density and spectral distribution in at least one selected point of the periodically returning printing pattern is carried out, where the measurement results during production are continuously measured and stored and where, at least at the end of the production, an analysis by predetermined criteria is carried through whereby preferably the measured results are analyzed in relation to the colour location and/or a time-density-diagram is drawn up.

9. Process according claim 8, **characterized in that** a representation of the spectral distribution of individual measurements and/or an integration of several or all measurements is drawn up.

10. Process according to one of the preceding claims 8 or 9, **characterized in that** tolerance limits are set up in relation to certain criteria and that a continuous analysis is carried through over the entire duration of the production taken into account said criteria; if the tolerance limits are exceeded the rotational roller printing machine (1) is adapted or the sluices for waste sheets opened.

## Revendications

1. Dispositif de contrôle de qualité lors de la fabrication de produits d'impression au moyen d'une presse rotative à imprimer (1), avec au moins une tête de mesure (5) réglable sur la largeur de la bande de matière à imprimer (2), qui présente un boîtier tubulaire avec un diamètre supérieur au diamètre d'un champ de mesure (7) respectivement associé ainsi qu'un spectromètre et une source de lumière, ladite tête de mesure pouvant être activée en fonction du produit au moyen d'un encodeur (9) associé à la presse rotative à imprimer et détectant la densité de couleur et la répartition spectrale de la couleur dans le champ de mesure associé, et avec un dispositif de commande (12, 13) au moyen duquel les signaux de mesure de chaque tête de mesure (5) peuvent être continûment pris en procès-verbal et mémorisés.

2. Dispositif selon la revendication 1, **caractérisé par le fait que** l'on prévoit plusieurs têtes de mesure (5) réglables sur la largeur de la bande de matière à imprimer (2), qui, de préférence, sont reçues sur des traverses (8) disposées transversalement à la direction de marche de la bande de matière à imprimer (2), et peuvent être réglées par moteur et qui, de préférence, peuvent être préréglées manuellement.

3. Dispositif selon l'une des revendications précédentes, **caractérisé par le fait que** ladite source de lumière des têtes de mesure (5) est réalisée comme dispositif flash.

4. Dispositif selon l'une des revendications précédentes, **caractérisé par le fait que** du moins un dispositif de mesure de référence (15) et/ou un dispositif de compensation de variations de température (15a) est prévu.

5. Dispositif selon l'une des revendications précédentes, **caractérisé par le fait que** le dispositif de commande présente une unité centrale (12) qui reçoit les signaux de l'encodeur (9) et qui contient une mémoire d'enregistrement (10) ainsi qu'une unité secondaire (13) qui communique avec ladite unité centrale et qui est associée aux têtes de mesure (5), de préférence l'unité centrale (12) présentant un dispositif de manoeuvre (11) et un dispositif d'affichage (16), et l'unité centrale (12) étant couplée au dispositif de commande (17) associé à la presse rotative à imprimer (1).

6. Dispositif selon la revendication 5, **caractérisé par le fait que**, en fonction de signaux de l'unité centrale (12), un dispositif d'alarme (20) peut être actionné et/ou le réglage du mécanisme d'encrage de la presse rotative à imprimer (1) peut être modifié.

7. Dispositif selon l'une des revendications précédentes, **caractérisé par le fait que** les têtes de mesure (5) sont disposées dans la zone entre un dispositif de séchage et/ou de refroidissement (3) et un appareil de pliage (4) monté à la suite.

8. Procédé de contrôle de qualité lors de l'impression avec une presse rotative à imprimer (1) en utilisant un dispositif selon l'une des revendications précédentes, dans lequel un mesurage simultané se répétant périodiquement de la densité de couleur et de la répartition spectrale est effectué sur au moins un point choisi de l'image imprimée se répétant périodiquement, les résultats de mesure étant saisis et mémorisés continûment pendant la durée de la production et, au moins après avoir terminé la production, une interprétation des résultats de mesure étant effectuée selon des critères donnés, de préférence on effectue une interprétation des résultats de mesure selon le lieu de la couleur dans le diagramme chromatique et/ou on établit un diagramme temps-densité.

9. Procédé selon la revendication 8, **caractérisé par le fait que** l'on effectue une représentation de la répartition spectrale de mesurages individuels et/ou une intégration sur plusieurs mesurages.

10. Procédé selon l'une des revendications précédentes 8 ou 9, **caractérisé par le fait que** des limites de tolérance sont données quant à certains critères, et que l'on effectue une interprétation en permanence concernant ces critères, et que l'on agit sur la presse rotative à imprimer (1) et/ou on ouvre les écluses de maculature durant la production lorsque les limites de tolérance sont dépassées.
